# EUROPÄISCHE PATENTSCHRIFT

(11) **EP 1 649 764 B1**
(45) Veröffentlichungstag und Bekanntmachung des Hinweises auf die Patenterteilung: **30.07.2008**
(21) Anmeldenummer: 05019830.8
(22) Anmeldetag: 13.09.2005
(51) Int. Cl.: A24D 3/02

(54) **Filterherstellungsverfahren sowie Vorrichtung**
Method and device for the production of filters
Procédé et dispositif pour la production de filtres

(30) Priorität: 25.10.2004 DE 102004051926
(43) Veröffentlichungstag der Anmeldung: 26.04.2006
(73) Patentinhaber: Hauni Maschinenbau AG, 21033 Hamburg (DE)
(72) Erfinder: Schröder, Dierk Dr, 22399 Hamburg (DE); Wolff, Stephan, 21509 Glinde (DE); Hapke, Siegfried, 21502 Geesthacht (DE); Horn, Sönke, 21502 Geesthacht (DE); Siems, Wolfgang, 22119 Hamburg (DE); Peisker, Jan, 21516 Schulendorf (DE); Behncke, Hans-Hermann, 25451 Quickborn (DE); Goetz, Jürgen, 22885 Barsbüttel (DE); Meins, Karsten, 21481 Lauenburg (DE); Barkhan, Teut, 21465 Wentorf (DE)
(74) Vertreter: Seemann, Ralph

(56) Entgegenhaltungen:
- EP-A- 1 106 087
- EP-A- 1 197 746
- WO-A-03/070030
- GB-A- 2 200 749
- US-A- 4 724 429
- US-A1- 2004 094 169

## Beschreibung

Die Erfindung betrifft ein Filterherstellungsverfahren sowie eine Filterherstellungsvorrichtung mit einer Vorrichtung zum Auftragen von Weichmacher auf Filtermaterial und einer Filtermaterialfördervorrichtung.

Ein entsprechendes Filterherstellungsverfahren und eine entsprechende Filterherstellungsvorrichtung sind beispielsweise aus der EP 1 106 087 A2 der Anmelderin oder aus der EP 1 197 746 A1 bekannt. Mittels dem dort beschriebenen Verfahren und der dort beschriebenen Vorrichtung wird ein Filtermaterial, beispielsweise aus Zelluloseacetat, mit einem flüssigen Zusatzstoff, beispielsweise ein Weichmacher wie Triacetin, in Form feiner Tröpfchen (Tröpfchennebel) auf das Filtermaterial aufgebracht. Es wird ein sehr homogener Auftrag des Weichmachers auf das Filtermaterial erreicht.

Bei der Filterherstellung können allerdings grundsätzlich sporadisch Löcher, so genannte "melt holes" in den Filtern auftreten, die durch eine örtlich stark überhöhte Weichmachermenge hervorgerufen werden. Die Ursache hierfür können beispielsweise Triacetintropfen oder aber auch mitgerissene, mit Triacetin getränkte Fasern sein. Die Löcher bilden sich nach dem Produktionsprozess durch chemische Reaktion mit dem Filtermaterial und erreichen ihre endgültige Größe nach Aushärtung des Filtermaterials.

Es ist Aufgabe der vorliegenden Erfindung, ein Filterherstellungsverfahren und eine Filterherstellungsvorrichtung anzugeben, mittels der ein möglichst homogener Filter erzeugbar ist.

Gelöst wird diese Aufgabe durch ein Filterherstellungsverfahren mit den folgenden Verfahrensschritten:
- zur Verfügung stellen einer Bahn aus Filtermaterial,
- Auftragen eines Weichmachers auf das Filtermaterial,
- Bilden eines Strangs aus dem Filtermaterial,
- Abtrennen von Filtern von dem Strang, wobei ein wenigstens in Förderrichtung des Filtermaterials ortsaufgelöstes von der Konzentration des Weichmachers abhängendes Signal erzeugt wird und wobei Filter mit Filtermaterial, für das ein Signal unterhalb eines ersten vorgebbaren Schwellwertes oder oberhalb eines zweiten vorgebbaren Schwellwertes erzeugt wurde, ausgesondert werden.

Durch die ortsaufgelöste Messung wenigstens in Förderrichtung des Filtermaterials kann erfindungsgemäß der. Abschnitt des Filterstrangs, in dem eine unzulässige Konzentration des Weichmachers lokal vorliegt, einem anschließend abgetrennten Filter zugeordnet werden, so dass dieser Filter ausgesondert werden kann und für die Produktion von beispielsweise Zigaretten nicht mehr zur Verfügung steht. Vorzugsweise ist die Erzeugung des Signals auch quer zur Förderrichtung des Filtermaterials ortsaufgelöst, so dass die Erkennungsrate von den so genannten "melt holes" verbessert werden kann. Unter ortsaufgelöst wird im Rahmen der Erfindung auch zeitaufgelöst verstanden.

Wenn zur Erzeugung des Signals die Temperatur gemessen wird, die von dem Filtermaterial oder dem Strang ausgehende Wärmestrahlung gemessen wird oder die Abschwächung und/oder Frequenzverschiebung von durch das Filtermaterial oder den Strang gehende elektromagnetische Strahlung oder Ultraschall gemessen wird, ist eine sehr effiziente und sichere Erzeugung eines verlässlichen Signals möglich. Hierzu kann beispielsweise mittels einer Infrarot-Sendediode Infrarotlicht ausgesendet werden, das das Filtermaterial oder den Filterstrang durchdringt und auf einen Infrarotempfänger trifft, dessen elektrisches Signal einer Auswerteeinheit zugeführt wird. Veränderungen in dem auszuwertenden Signal sind dann auf unterschiedliche Lichtleitfähigkeiten des Filterstrangmaterials zurückzuführen. Triacetintropfen führen beispielsweise zu einer verbesserten Lichtleitfähigkeit und somit zu einer erkennbaren Signalauslenkung. Der mit einem Triacetintropfen getränkte Filterstab bzw. das entsprechend getränkte Filtermaterial wird von der Auswerteeinheit analysiert und bis zu einem Schussventil, einer Aussonderungsklappe bzw. allgemein einer Filteraussonderungsvorrichtung verfolgt und aus dem Produktionsprozess entfernt. Es kann anstelle der elektromagnetischen Strahlung in Form von Infrarotstrahlung auch sichtbares Licht Verwendung finden oder Mikrowellen. Es ist auch möglich, eine Kernspinresonanz zu erzeugen und das hierbei gewonnene Ergebnis auszuwerten. Bezüglich der Messung mit Kernspinresonanz wird auf die EP 1 325 683 A2 der Anmelderin verwiesen.

Besonders effizient ist es, wenn die Temperatur gemessen wird oder die Wärmestrahlung, die von dem Filtermaterial oder dem Strang ausgeht. Das Aufbringen von erwärmten Weichmachern, wie Triacetin, in flüssiger Form führt nämlich zu einer höheren Wärmestrahlung. Je mehr Weichmacher aufgetragen wurde, umso größer ist die Wärmestrahlung, so dass sich ein entsprechendes Abbild der Menge des Weichmachers in dem Filtermaterial bzw. im Strang aus Filtermaterial durch ein Temperaturprofil ergibt. Vorzugsweise wird nur der Unterschied zwischen der Wärmestrahlung des Weichmachers und einem Referenzwert gemessen, so dass auf diese Weise ein Temperaturprofilbild der Menge des Weichmachers im Filtermaterial bzw. im Strang aus Filtermaterial erzeugt wird. Auf diese Weise entsteht eine kontrastreiche Darstellung von Temperaturprofilbildern aus beispielsweise den Temperaturdifferenzen in dem Filtermaterial bzw. dem Strang. Die absoluten Temperaturschwankungen des Filtermaterials, des Weichmachers bzw. der Maschinenumgebung werden so effektiv kompensiert. Das Temperaturprofilbild kann mit Hilfe einer Bildverarbeitungssoftware mit einem Sollprofilbild verglichen werden und bei einer einen Toleranzwert bzw. Schwellwert überschreitenden Abweichung nach oben oder nach unten eine elektronische Markierung des entsprechenden Abschnitts bzw. Filters vornehmen und diesen dann aussondern.

Als weiterer Verfahrensschritt ist vorgesehen, vor dem Auftragen des Weichmachers die Bahn aus Filtermaterial auszubreiten. Wenn wenigstens zwei Signale mittels wenigstens zwei verschiedener Messverfahren erzeugt werden, ist die Erkennungsrate von Löchern oder Weichmachertropfen, die später zu Löchern führen, erhöht.

Vorzugsweise wird das Signal nach Auftragen des Weichmachers auf das Filtermaterial und vor Bildung des Strangs erzeugt. Wenn das Signal nach Bildung des Strangs erzeugt wird, können effektiv Messverfahren mit elektromagnetischen Strahlen Verwendung finden. Wenn vorzugsweise das Signal am Filter erzeugt wird, können unter Umständen schon entstandene Löcher detektiert werden.

Die Aufgabe wird ferner durch eine Filterherstellungsvorrichtung mit einer Vorrichtung zum Auftragen von Weichmacher auf Filtermaterial und einer Filtermaterialfördervorrichtung gelöst, wobei eine Messeinrichtung zur Generierung eines Signals, das eine wenigstens in Förderrichtung des Filtermaterials ortsaufgelöste Konzentration des Weichmachers in dem Filtermaterial repräsentiert, vorgesehen ist.

Vorzugsweise umfasst die Messeinrichtung eine Temperaturmesseinrichtung, eine Wärmestrahlungsaufnahmevorrichtung und/oder eine elektromagnetische Strahlung oder Ultraschall aussendende Vorrichtung sowie eine elektromagnetische Strahlung oder Ultraschall empfangende Vorrichtung.

Es ist erfindungsgemäß außerdem eine Vorrichtung zum Vergleichen des Signals mit wenigstens einem ersten und/oder einem zweiten vorgebbaren Schwellenwert vorgesehen. Schließlich ist vorzugsweise eine Filteraussonderungsvorrichtung vorgesehen.

Die Erfindung wird nachstehend ohne Beschränkung des allgemeinen Erfindungsgedankens anhand von Ausführungsbeispielen unter Bezugnahme auf die Zeichnungen beschrieben, wobei bezüglich aller im Text nicht näher erläuterten erfindungsgemäßen Einzelheiten ausdrücklich auf die Zeichnungen verwiesen wird. Es zeigen:
- Fig. 1: eine schematische Seitenansicht einer erfindungsgemäßen Filterherstellungsvorrichtung, und
- Fig. 2: eine schematische Draufsicht eines Teils der erfindungsgemäßen Filterherstellungsvorrichtung aus Fig. 1.

Fig. 1 zeigt eine schematische Seitenansicht einer erfindungsgemäßen Filterherstellungsvorrichtung 1. Es ist ein Walzenpaar 2 zum fortlaufenden Abziehen eines endlosen Filter-Tow-Streifens 3, z.B. aus Zelluloseacetat, von einem Ballen 4 vorgesehen. Nach der Entnahme vom Ballen 4 passiert der Filter-Tow-Streifen 3 auf seinem Weg zum Walzenpaar 2, auf dem er über eine Umlenkrolle 6 geführt ist, zwei Luftdüsen 7 und 8, die zur Ausbreitung und Auflockerung des Gewebes des Filter-Tow-Streifens 3 dienen. In Fig. 2 sind die vorgenannten aus Fig. 1 ersichtlichen Bauelemente weggelassen.

Dem Walzenpaar 2 folgen in Bewegungsrichtung 40 des Streifens 3 zwei weitere Walzenpaare 9 und 11, zwischen denen sich eine Zuführvorrichtung 12 zum Zuführen eines Zusatzstoffes in Form von Weichmacher, beispielsweise Triacetin, auf den zwischen den Walzenpaaren 9 und 11 als ebene Bahn ausgebreiteten Fäden geführten Filter-Tow-Streifens 3 befindet. Von den einzelnen Walzen der Walzenpaare 9 und 11 mit gleichen Durchmessern ist vorteilhaft jeweils eine Walze an ihrem Umfang mit Nuten versehen (gerillt), während die Gegenwalze eine glatte Oberfläche aus elastischem Material haben kann. Alle Walzenpaare 2, 9 und 11 sind von einem nicht dargestellten Hauptantriebsmotor über ebenfalls nicht dargestellte Riemenantriebe antreibbar, wie z.B. in der US-PS 5 060 664 beschrieben. Anstelle eines Hauptantriebsmotors können auch separate Antriebe vorgesehen sein.

Die Drehzahl des Walzenpaares 2 ist kleiner als diejenige des Walzenpaares 9, so dass die Walzenpaare 2 und 9 eine Reckeinrichtung für den Filter-Tow-Streifen 3 bilden. Die Drehzahl des Walzenpaares 2 ist über ein Getriebe 14 veränderbar, dessen Übersetzung durch einen steuerbaren Verstellmotor 16 geändert werden kann. Das Geschwindigkeitsverhältnis zwischen den Walzenpaaren 2 und 9 gibt den Grad der Reckung des Filter-Tow-Streifens 3, d.h. der von diesem gebildeten ausgebreiteten Bahn vor. Im gezeigten Ausführungsbeispiel sind die Bremswalzen 2 angetrieben. Sie können aber auch als Schleppwalzen ausgebildet sein, die aufgrund ihrer Reibung als Bremswalzen wirken.

Vor der Auftragzone 17 (bezogen auf die Bewegungsrichtung 40 der Filter-Tow-Bahn 3) und zwischen den Walzenpaaren 2 und 9 befindet sich eine Messanordnung 18 zum Erfassen der Dichtewerte der ausgebreiteten Bahn 3. Sie weist Messwertgeber 19a - 19e auf, die jeweils einem Bahnbereich 3a - 3e zugeordnet und in einer Reihe quer zur Längserstreckung und Bewegungsrichtung 40 der Bahn 3 angeordnet sind. Die Messwertgeber 19a - 19e der Messanordnung 18 dienen dazu, die Dichtewerte des Bahnmaterials in den Bahnbereichen 3a - 3e separat zu messen, um Inhomogenitäten erfassen zu können. Messwertgeber 19a - 19e weisen Lichtquellen 21a - 21e und photoelektrische Detektoren 22a - 22e auf. Ein Detektor 22a - 22e gibt ein Signal ab, das von der Schwächung des auf ihn fallenden Lichtes abhängt.

Ändert sich durch irgendwelche Einflüsse bei der Zufuhr des Filter-Tow-Streifens 3 von dem Ballen 4 die Dichte in einem Bahnbereich oder weicht sie von einem vorgesehenen Wert ab, so zeigt der zugehörige Messwertgeber diesen unerwünschten Betriebszustand mit seinem Signal an. Die Signale der Messwertgeber 19a - 19e werden jeweils einer Signalverarbeitungsanordnung 23a - 23e zugeführt, die die einzelnen Signale aufbereiten und eventuell mit einem Sollwert vergleichen. Die Ausgangssignale der Anordnung 23a - 23e gelangen zu Stellgliedern 24a - 24e, die beispielsweise durch Änderung ihrer Durchflussquerschnitte eine Mengensteuerung des zugeführten Zusatzstoffes (z.B. Triacetin) erlauben. Jeder Messwertgeber 19a - 19e steuert sein zugeordnetes Stellglied 24a - 24e derart, dass dieses bei einer geringeren gemessenen Dichte seinen Durchlassquerschnitt und damit die Zufuhr des Zusatzstoffes aus einem Vorratsbehälter 26 verringert, bei einer größeren Dichte den Durchlassquerschnitt und damit die Zufuhr vergrößert. Auf diese Weise wird die Zufuhr so an die Dichteverhältnisse angepasst, dass in einem Bahnbereich 3a - 3e stets das gleiche Verhältnis von Filter-Tow und Zusatzstoff aufrechterhalten wird. Die Gesamtmenge des Zusatzstoffes, der einer bestimmten Länge der Bahn und damit einer bestimmten Bahnmenge zugeführt wird, bleibt dabei gleich.

Am Ausgang der Ventile 27a - 27e befinden sich Düsen 31a - 31e, durch die der Zusatzstoff, z.B. Triacetin, in fein verteilter, zerstäubter Form 26a - 26e der Bahn 3 zugeführt und auf deren Fäden aufgebracht wird. Der Zusatzstoff kann aus dem Vorratsbehälter 26 üblicherweise mittels einer oder mehrerer nicht dargestellter Pumpen zu den Stellgliedern 24a - 24e gefördert werden.

Mit 28 ist ein weiteres Walzenpaar bezeichnet, von dem aus die behandelte/aufbereitete Filtermaterialbahn 3 einem Einlauftrichter 29 einer in der Zigarettenindustrie bekannten Filterstrangmaschine, z.B. vom Typ KDF der Anmelderin, zugeführt wird. Von dieser Filterstrangmaschine sind außerdem schematisch ein Format 35, der gebildete Strang 32, ein Messer 33 zum Ablängen von Filtern 34 sowie eine Klappe 42 gezeigt, wobei die Klappe 42 dazu dient, Filter 34, die nicht den gewünschten Eigenschaften entsprechen, aus dem weiteren Verarbeitungsprozess auszuschleusen.

Wie oben schon dargestellt, können nun sporadisch Löcher, die so genannten "melt holes", in dem Filterstrang auftreten. Diese Löcher entstehen durch kurzzeitige Störungen beispielsweise dann, wenn sich größere Tropfen an den Düsen 31a - 31e bilden und auf das Filtermaterial 3 aufgebracht werden. Die Löcher können teilweise Stunden nach Filterherstellung entstehen. Um zu verhindern, dass Filterstrangabschnitte bzw. Filter 34 mit entsprechenden Löchern in Filterzigaretten weiterverarbeitet werden, ist erfindungsgemäß vorgesehen, die Menge bzw. die Konzentration des in das Filtermaterial oder auf das Filtermaterial ein- bzw. aufgebrachten Weichmachers durch entsprechende Messvorrichtungen festzustellen und bei Überschreiten eines vorgebbaren Schwellwertes oder Unterschreiten eines vorgebbaren zweiten Schwellwertes den entsprechenden Abschnitt, bei dem dieses Signal erzeugt wurde, bzw. den daraus entstehenden Filter 34 auszusondern.

Hierzu sind beispielsweise in Fig. 1 unterschiedliche Messvorrichtungen dargestellt, wovon nur eine einzige oder mehrere Verwendung finden können. Beispielsweise ist in Förderrichtung 40 des Filtermaterials hinter dem Auftragungsbereich 17 eine Messvorrichtung 38a, 38b dargestellt, bei der der Teil der Messvorrichtung 38a elektromagnetische Strahlung aussendet, und der Teil der Messvorrichtung 38b eine durch den Weichmacher und das Filtermaterial veränderte Strahlung, beispielsweise eine veränderte Intensität oder Phasenlage, aufnimmt. Die Messvorrichtung kann an dieser Stelle auch vorzugsweise eine Ultraschallmessvorrichtung oder eine Kernspinresonanzmessvorrichtung sein.

Diese kann über die gesamte Breite der ausgebreiteten Bahn 3 einen Messwert aufnehmen oder aber auch, was nicht dargestellt ist, die Bahn 3 in verschiedene durch mehrere nebeneinander angeordnete elektromagnetische Strahlung oder Ultraschall sendende Vorrichtungen 38a und entsprechende mehrere diese Strahlung oder Ultraschall empfangende Vorrichtung 38b bzw. einen ortsaufgelösten Detektor quer zur Förderrichtung 40 ortsaufgelöst Signale aufnehmen. Die entsprechende Ortsauflösung ist auch mittels der weiteren Messvorrichtungen 36a, 36b und 37 möglich, allerdings nicht unbedingt notwendig. Das aus der Empfangsvorrichtung 38b gewonnene Signal wird einer Vergleichsvorrichtung 41 zugeführt, in der ein oberer und ein unterer Schwellwert gespeichert sind, und in der entsprechend das Signal mit dem oberen und unteren Schwellwert verglichen wird. Je nach Ergebnis, d.h. ob das Signal in dem Bereich zwischen dem unteren und dem oberen Schwellwert liegt oder nicht, wird die Klappe 42 von der Vergleichsvorrichtung 41 gesteuert. Die Vergleichsvorrichtung 41 kann somit auch eine Steuer- und /oder Regelvorrichtung sein.

Eine zweite Messvorrichtung 37 ist zwischen dem Walzenpaar 11 und dem Walzenpaar 28 angeordnet. In diesem Ausführungsbeispiel handelt es sich um eine Temperaturprofilmessvorrichtung, die die Wärmestrahlung von dem mit Weichmacher versehenen Materialstreifen 3 aufnimmt. Durch die Bewegung der Bahn 3 in Förderrichtung 40 ergibt sich schon eine Ortsauflösung in Förderrichtung. Es kann auch eine Ortsauflösung quer zur Förderrichtung vorgesehen sein, was das Messergebnis bzw. die Verlässlichkeit des Verfahrens verbessert. Das gewonnene Signal oder die gewonnenen Signale werden wie in Fig. 2 dargestellt ist, auch der Vergleichsvorrichtung 41 zugeführt und entsprechend, wie vorstehend dargestellt, verarbeitet. Das Prinzip der Temperaturprofilmessvorrichtung 37 basiert darauf, dass der flüssige Weichmacher erwärmt wird, bevor er aufgetragen wird, so dass eine größere Menge Wärmestrahlung vom Weichmacher erzeugt wird. An den Stellen, an denen vermehrt Weichmacher aufgebracht wurde, ist somit eine höhere Temperatur festzustellen, was mit der Temperaturprofilmessvorrichtung 37 effizient festgestellt werden kann.

Es ist schließlich eine weitere Messvorrichtung 36 vorgesehen, umfassend eine elektromagnetische Strahlung aussendende Vorrichtung 36a und eine elektromagnetische Strahlung empfangende Vorrichtung 36b, deren Signal auch wie in Fig. 2 dargestellt ist, der Vergleichsvorrichtung 41 zugeführt wird. An dieser Stelle, nämlich in Förderrichtung hinter dem Format 35 eignet sich insbesondere eine Infrarotmessung oder eine Messung mit sichtbarem Licht. Die entsprechenden Messvorrichtungen 36a, 36b, 37, 38a und 38b können auch an anderen Stellen als den dargestellten angeordnet sein oder gegeneinander ausgetauscht werden.

### Bezugszeichenliste

- 1: Filterherstellungsvorrichtung
- 2: Walzenpaar
- 3: Filter-Tow-Streifen
- 3a-3e: Bahnbereich
- 4: Ballen
- 6: Umlenkrolle
- 7: Luftdüse
- 8: Luftdüse
- 9: Walzenpaar
- 11: Walzenpaar
- 14: Getriebe
- 16: Verstellmotor
- 17: Auftragzone
- 18: Messanordnung
- 19a - 19e: Messwertgeber
- 21a - 21e: Lichtquelle
- 22a - 22e: fotoelektrischer Detektor
- 23a - 23e: Signalverarbeitungsanordnung
- 24a - 24e: Stellglied
- 26: Vorratsbehälter
- 26a - 26e: Weichmacher
- 27a - 27e: steuerbares Ventil
- 28: Walzenpaar
- 29: Einlauftrichter
- 31a -31e: Düse
- 32: Strang
- 33: Messer
- 34: Filter
- 35: Format
- 36a, 36b: Messvorrichtung

- 37: Temperaturprofilmessvorrichtung
- 38a, 38b: Messvorrichtung
- 40: Förderrichtung
- 41: Vergleichsvorrichtung
- 42: Klappe

## Patentansprüche

1. Filterherstellungsverfahren mit den folgenden Verfahrensschritten:
- zur Verfügung stellen einer Bahn (3, 3a - 3e) aus Filtermaterial (3, 3a - 3e).
- Auftragen eines Weichmachers (26a - 26e) auf das Filtermaterial (3, 3a - 3e),
- Bilden eines Strangs (32) aus dem Filtermaterial (3, 3a - 3e),
- Abtrennen von Filtern (34) von dem Strang (32), wobei ein wenigstens in Förderrichtung (40) des Filtermaterials (3, 3a - 3e) ortsaufgelöstes von der Konzentration des Weichmachers (26a - 26e) abhängendes Signal erzeugt wird und wobei Filter (34) mit Filtermaterial (3, 3a - 3e) für das ein Signal unterhalb eines ersten vorgebbaren Schwellwertes oder oberhalb eines zweiten vorgebbaren Schwellwertes erzeugt wurde, ausgesondert werden.

2. Filterherstellungsverfahren nach Anspruch 1, **dadurch gekennzeichnet, dass** zur Erzeugung des Signals die Temperatur gemessen wird, die von dem Filtermaterial (3, 3a - 3e) oder dem Strang (32) ausgehende Wärmestrahlung gemessen wird oder die Abschwächung und/oder Phasenverschiebung von durch das Filtermaterial (3, 3a - 3e) oder den Strang (32) gehende elektromagnetische Strahlung oder Ultraschall gemessen wird.

3. Filterherstellungsverfahren nach Anspruch 2, **dadurch gekennzeichnet, dass** wenigstens zwei Signale mittels wenigstens zwei der Messverfahren erzeugt werden.

4. Filterherstellungsverfahren nach einem oder mehreren der Ansprüche 1 bis 3, **dadurch gekennzeichnet, dass** das Signal nach Auftragen des Weichmachers (26a - 26e) auf das Filtermaterial (3, 3a - 3e) und vor Bildung des Strangs (32) erzeugt wird.

5. Filterherstellungsverfahren nach einem oder mehreren der Ansprüche 1 bis 4, **dadurch gekennzeichnet, dass** das Signal nach Bildung des Strangs (32) erzeugt wird.

6. Filterherstellungsverfahren nach einem oder mehreren der Ansprüche 1 bis 5, **dadurch gekennzeichnet, dass** das Signal am Filter (34) erzeugt wird.

7. Filterherstellungsvorrichtung (1) mit einer Vorrichtung (31a - 31 e) zum Auftragen von Weichmacher (26a - 26e) auf Filtermaterial (3, 3a - 3e) und einer Filtermaterialfördervorrichtung (2, 9, 11, 28), **dadurch gekennzeichnet, dass** eine Messeinrichtung (36a, 36b, 37, 38a, 38b) zur Generierung eines Signals, das eine wenigstens in Förderrichtung (40) des Filtermaterials (3, 3a - 3e) ortsaufgelöste Konzentration des Weichmachers (26a - 26e) in dem Filtermaterial (3, 3a - 3e) repräsentiert, vorgesehen ist.

8. Filterherstellungsvorrichtung nach Anspruch 7, **dadurch gekennzeichnet, dass** die Messeinrichtung (36a, 36b, 37, 38a, 38b) eine Temperaturmessvorrichtung (37), eine Wärmestrahlungsaufnahmevorrichtung (38a, 38b) und/oder eine elektromagnetische Strahlung oder Ultraschall aussendende Vorrichtung (36a, 38a) sowie eine elektromagnetische Strahlung oder Ultraschall empfangende Vorrichtung (36b, 38b) umfasst.

9. Filterherstellungsvorrichtung nach Anspruch 7 oder 8, **dadurch gekennzeichnet, dass** eine Vorrichtung (41) zum Vergleichen des Signals mit wenigstens einem ersten und/oder einem zweiten vorgebbaren Schwellwert vorgesehen ist.

10. Filterherstellungsvorrichtung nach einem oder mehreren der Ansprüche 7 bis 9, **dadurch gekennzeichnet, dass** eine Filteraussonderungsvorrichtung (42) vorgesehen ist.

## Claims

1. Filter production method having the following method steps:
- providing a web (3, 3a - 3e) of filter material (3, 3a - 3e),
- applying a plasticiser (26a - 26e) to the filter material (3, 3a - 3e),
- forming a rod (32) from the filter material (3, 3a - 3e),
- separating filters (34) from the rod (32), a signal being generated which is locally resolved at least in the conveying direction (40) of the filter material (3, 3a - 3e) and dependent on the concentration of the plasticiser (26a - 26e), and filters (34) being discarded which have filter material (3, 3a - 3e) for which a signal has been generated below a first predefinable threshold value or above a second predefinable threshold value.

2. Filter production method according to Claim 1, **characterised in that**, for the generation of the signal, the temperature is measured, the heat radiation emanating from the filter material (3, 3a - 3e) or the rod (32) is measured, or the attenuation and/or phase displacement of electromagnetic radiation or ultrasound passing through the filter material (3, 3a - 3e) or the rod (32) is measured.

3. Filter production method according to Claim 2, **characterised in that** at least two signals are generated by means of two of the measuring methods.

4. Filter production method according to one or more of Claims 1 to 3, **characterised in that** the signal is generated after application of the plasticiser (26a - 26e) to the filter material (3, 3a - 3e) and before formation of the rod (32).

5. Filter production method according to one or more of Claims 1 to 4, **characterised in that** the signal is generated after formation of the rod (32).

6. Filter production method according to one or more of Claims 1 to 5, **characterised in that** the signal is generated at the filter (34).

7. Filter production apparatus (1) having a device (31a - 31e) for applying plasticiser (26a - 26e) to filter material (3, 3a - 3e) and a filter material conveying device (2, 9, 11, 28), **characterised in that** a measuring device (36a, 36b, 37, 38a, 38b) is provided for generating a signal which represents a concentration of the plasticiser (26a - 26e) in the filter material (3, 3a - 3e), which concentration is locally resolved at least in the conveying direction (40) of the filter material (3, 3a - 3e).

8. Filter production apparatus according to Claim 7, **characterised in that** the measuring device (36a, 36b, 37, 38a, 38b) comprises a temperature measuring device (37), a heat-radiation sensing device (38a, 38b) and/or an electromagnetic-radiation or ultrasound emitting device (36a, 38a) and an electromagnetic-radiation or ultrasound receiving device (36b, 38b).

9. Filter production apparatus according to Claim 7 or 8, **characterised in that** a device (41) is provided for comparing the signal with at least a first and/or a second predefinable threshold value.

10. Filter production apparatus according to one or more of Claims 7 to 9, **characterised in that** a filter discarding device (42) is provided.

## Revendications

1. Procédé pour la production de filtres comportant les étapes suivantes de procédé :
- fourniture d'une bande (3, 3a - 3e) de matériau pour filtre (3, 3a - 3e),
- application d'un plastifiant (26a - 26e) sur le matériau pour filtre (3, 3a - 3e),
- formation d'un boudin (32) à partir du matériau pour filtre (3, 3a - 3e),
- séparation des filtres (34) et du boudin (32), un signal déclenché localement au moins dans la direction de transport (40) du matériau pour filtre (3, 3a - 3e) et dépendant de la concentration du plastifiant (26a - 26e) étant généré et les filtres (34) étant séparés du matériau pour filtre (3, 3a - 3e) pour lequel un signal a été généré au-dessous d'une première valeur de seuil prédéfinissable ou au-dessus d'une deuxième valeur de seuil prédéfinissable.

2. Procédé pour la production de filtres selon la revendication 1, **caractérisé en ce que**, pour générer le signal, on mesure la température, on mesure le rayonnement thermique émis par le matériau pour filtre (3, 3a - 3e) ou par le boudin (32) ou on mesure l'atténuation et/ou le décalage de phase du rayonnement électromagnétique ou de l'ultra-son traversant le matériau pour filtre (3, 3a - 3e) ou le boudin (32).

3. Procédé pour la production de filtres selon la revendication 2, **caractérisé en ce qu'**au moins deux signaux sont générés à l'aide d'au moins deux des procédés de mesure.

4. Procédé pour la production de filtres selon l'une ou plusieurs des revendications 1 à 3, **caractérisé en ce que** le signal est généré après l'application du plastifiant (26a - 26e) sur le matériau pour filtre (3, 3a - 3e) et avant la formation du boudin (32).

5. Procédé pour la production de filtres selon l'une ou plusieurs des revendications 1 à 4, **caractérisé en ce que** le signal est généré après la formation du boudin (32).

6. Procédé pour la production de filtres selon l'une ou plusieurs des revendications 1 à 5, **caractérisé en ce que** le signal est généré sur le filtre (34).

7. Dispositif (1) pour la production de filtres comportant un dispositif (31a - 31 e) pour l'application du plastifiant (26a - 26e) sur le matériau pour filtre (3, 3a - 3e) et un dispositif de transport (2, 9, 11, 28) du matériau pour filtre, **caractérisé en ce qu'**il est prévu un dispositif de mesure (36a, 36b, 37, 38a, 38b) pour générer un signal représentatif de la concentration du plastifiant (26a - 26e) dans le matériau pour filtre (3, 3a - 3e), ladite concentration étant prise localement au moins dans la direction de transport (40) du matériau pour filtre (3, 3a - 3e).

8. Dispositif pour la production de filtres selon la revendication 7, **caractérisé en ce que** le dispositif de mesure (36a, 36b, 37, 38a, 38b) comprend un dispositif de mesure de la température (37), un dispositif récepteur du rayonnement thermique (38a, 38b) et/ou un dispositif (36a, 38a) émettant un rayonnement électromagnétique ou un ultrason ainsi qu'un dispositif (36b, 38b) recevant un rayonnement électromagnétique ou un ultrason.

9. Dispositif pour la production de filtres selon la revendication 7 ou 8, **caractérisé en ce qu'**il est prévu un dispositif (41) pour la comparaison du signal avec au moins une première et/ou une deuxième valeur de seuil prédéfinissable(s).

10. Dispositif pour la production de filtres selon l'une ou plusieurs des revendications 7 à 9, **caractérisé en ce qu'**il est prévu un dispositif (42) pour séparer les filtres.
